# EUROPÄISCHE PATENTSCHRIFT

(11) **EP 1 112 811 B1**
(45) Veröffentlichungstag und Bekanntmachung des Hinweises auf die Patenterteilung: **27.04.2005**
(21) Anmeldenummer: 00811127.0
(22) Anmeldetag: 27.11.2000
(51) Int. Cl.: B24B 23/06, B24B 21/20, B24B 21/02

(54) **Bandschleifmaschine zum Schleifen von Rohren**
Belt grinding machine for grinding of tubing
Machine à meuler à bande pour le meulage de tubes

(30) Priorität: 03.01.2000 CH 42000
(43) Veröffentlichungstag der Anmeldung: 04.07.2001
(73) Patentinhaber: Suhner Intertrade AG, 5200 Brugg (CH)
(72) Erfinder: Beer, Hansueli, 5200 Brugg (CH)
(74) Vertreter: Gachnang, Hans Rudolf

(56) Entgegenhaltungen:
- US-A- 2 560 102
- US-A- 3 049 841
- US-A- 3 566 549
- US-A- 4 603 510

## Beschreibung

Gegenstand der Erfindung ist eine Bandschleifmaschine zum Schleifen von Rohren gemäss Oberbegriff des Patentanspruchs 1.

Das Schleifen von Rohren, insbesondere Rohren aus Rostfreistählen mit einem Tellerschleifer oder mit einer Bandschleifmaschine mit gerade verlaufenden Trumen ist möglich. Die Arbeit führt zu einem unbefriedigenden Resultat. Mit diesen Maschinen entsteht kein kreisbogenförmiger Abtrag und dadurch eine Oberfläche, deren Schleifbild unregelmässig ist. Zudem ist es nicht möglich, mit einem Schleifmittel, das in einer Ebene bewegt wird, einen sauberen Schliff auf einem rohrförmigen Körper zu erzeugen, weil stets nur ein im wesentlichen linienförmiger Kontakt besteht.

Es ist aus der US-A 3,049,841 bereits ein Rohrschleifer bekannt, welcher mit einem Schleifband arbeitet, das von einer Abtriebsrolle am Antriebsmotor angetrieben um zwei beabstandet von dieser angeordnete Rollen umläuft, welche Rollen an den Enden zweier um die Drehachse der Abtriebsrolle relativ zueinander schwenkbarer Schenkel sitzen. Zum Bearbeiten eines Rohres wird letzteres gegen das Trum des Schleifbandes zwischen den beiden relativ zueinander beweglichen Rollen geführt und dadurch teilweise umschlungen. Die Umschlingung ist umso grösser, je kleiner der Spreizwinkel der beiden Schenkel ist. Eine die beiden Schenkel spreizende Feder hält das Schleifband zu jedem Zeitpunkt gespannt.

Nachteilig an dieser Vorrichtung ist die mit zunehmendem Umschlingungswinkel des Schleifbandes um das zu bearbeitende Rohr zunehmende Federkraft, welche wiederum nur durch eine entsprechende Erhöhung der Anpresskraft des Bandes an das zu bearbeitende Rohr überwunden werden kann. Dies hat zur Folge, dass das Rohr einseitig mit höherem Anpressdruck vom Schleifband beaufschlagt wird und dadurch ein wiederum ungleichmässiges Schleifbild bewirkt. Im weiteren sind die Kräfte, welche notwendig sind, um eine genügende Umschlingung des zu bearbeitenden Rohres zu erhalten, höher als für die Bearbeitung notwendige Auflagekraft des Schleifbandes. Sie führen zur schnellen Ermüdung der Bedienungsperson. Die hohen Anpresskräfte, welche für die grosse Umschlingung nötig sind, bewirken andererseits einen entsprechend grossen Widerstand am Schleifband, und als Folge wird eine erhöhte Motorleistung für den Antrieb notwendig, was zu einer Erhöhung des Gesamtgewichts der Schleifmaschine führt.

Aufgabe der vorliegenden Erfindung ist die Schaffung einer Bandschleifmaschine, bei der mit geringem Kraftaufwand eine Umschlingung von etwa 180 Winkelgraden eines Rohres möglich ist, ohne dass dabei eine wesentlich erhöhte Antriebsleistung erforderlich ist.

Gelöst wird diese Aufgabe durch eine Bandschleifmaschine gemäss den Merkmalen des Patentanspruchs 1.

Es gelingt durch die Anordnung des Schwenkhebels an einem feststehenden Hebel, die beim Auffahren auf das Werkstück für die Umschlingung notwendige Schleifbandlänge ohne wesentliche Erhöhung der Bandspannung zur Verfügung zu stellen. Zusätzlich unterstützt wird diese annähernd lineare Bandspannung durch die Verwendung eines Kniehebels, durch welchen die Kraft der Feder einen im wesentlichen linearen Verlauf erhält. Durch die Verstellbarkeit der Länge des ersten feststehenden Armes kann der Abstand zwischen der Rolle am Ende des schwenkbaren Hebelarms und der Rolle auf dem ersten feststellbaren Hebel an den Durchmesser des zu bearbeitenden Werkstücks angepasst werden. Die Anordnung des Handgriffs am beweglichen Arm am Ende eines Hebels erlaubt es der Bedienungsperson, den beweglichen Arm aktiv zu schwenken, ohne die Auflagekraft des Schleifbandes auf das Werkstück wesentlich zu erhöhen.

Anhand eines illustrierten Ausführungsbeispiels wird die Erfindung näher erläutert. Es zeigen
- Figur 1: eine schematische Darstellung der bekannten Bandschleifmaschine mit zwei v-förmig angeordneten relativ zueinander verschwenkbaren Schwenkarmen,
- Figur 2: eine Seitenansicht der erfindungsgemässen Schleifmaschine ausser Eingriff mit dem Werkstück und
- Figur 3: eine Seitenansicht der erfindungsgemässen Schleifmaschine in Eingriff mit dem Werkstück.

In der in Figur 1 dargestellten aus dem Stand der Technik bekannten Bandschleifmaschine 1 ist auf der rechten Seite das Antriebsaggregat 3, z.B. ein Elektromotor oder ein Pneumatikmotor als Rechteck dargestellt. Durch die Zuleitung 5 wird die entsprechende Energie (Elektrizität oder Luft) zugeführt. Mit einem Schalter 7 kann das Antriebsaggregat 3 ein- und ausgeschaltet werden.
Am stirnseitigen Ende des Antriebsaggregates 3 sitzt eine Abtriebsrolle 9. Im weiteren sind am Antriebsaggregat 3 zwei Schwenkarme 11 und 13 befestigt, von denen mindestens einer um die Drehachse A in der Nähe der Abtriebsrolle 9 schwenkbar gelagert ist. Am fest mit dem Antriebsaggregat 3 verbundenen Arm 11 ist weiter ein Handgriff 15 befestigt, an dem die Bedienungsperson die Maschine 1 mit der zweiten Hand festhält. Der Schwenkarm 13 wird durch eine spreizend wirkende Feder 17 vom feststehenden Arm 11 weggedrückt (Pfeil P). An den Enden der beiden Arme 11,13 sind Umlenkräder 19,21 aufgesetzt, welche ein um diese beiden Umlenkräder 19,21 und die Abtriebsrolle 9 umlaufendes endloses Schleifband 23 tragen.

In der Figur 1 ist die bekannte Schleifmaschine während des Schleifvorgangs dargestellt, d.h. zwischen den beiden Umlenkrädern 19,21 umschlingt das Schleifband 23 ein rohrförmiges Werkstück 25 in einem Winkel beta von weniger als 180°. In entspanntem Zustand verläuft das Trum 26 des Schleifbandes 23 tangential vom Umlenkrad 19 zum Umlenkrad 21. Durch den Umschlingungswinkel beta werden die beiden Umlenkräder 19,21 gegen die Kraft der Feder 17 gegeneinandergeführt. Der Umschlingungswinkel am Werkstück 25 wird durch die Kraft F, mit welcher die Bedienungsperson die Bandschleifmaschine 1 gegen das Werkstück 25 presst, bestimmt.

In der erfindungsgemässen Ausgestaltung der Bandschleifmaschine 1 gemäss den Figuren 2 und 3, in welcher für gleiche Teile die gleichen Bezeichnungen und Bezugszeichen wie in Figur 1 benutzt werden, sitzt am Ende des Antriebsaggregats 3 wiederum die Abtriebsrolle 9, und es ist der feststehende erste, das Umlenkrad 19 tragende Arm 11 daran befestigt. Der schwenkbare Arm 13, welcher das Umlenkrad 21 trägt, ist, im Gegensatz zum Stand der Technik, nicht nahe am Antriebsaggregat 3, sondern am Ende eines mit diesem ebenfalls fest verbundenen zweiten Arms 27 angelenkt und um die Drehachse des Umlenkrades 21 schwenkbar. Am Ende dieses zweiten Armes ist ein zusätzliches Umlenkrad 29 befestigt. Der Handgriff 15 ist in der erfindungsgemässe Ausführung am schwenkbaren Arm 13 aufgesetzt. Dieser Handgriff 15 sitzt am Ende eines winkelig am Schwenkarm 13 befestigten Auslegers 31. Im weiteren ist am Schwenkarm 13 ein Kniehebelarm 33 befestigt oder ausgebildet, an dessen Ende die Feder 17 angreift. Das zweite Ende der Feder 17 ist am zweiten feststehenden Arm 27 befestigt. In einer bevorzugten Ausgestaltung der Erfindung erstreckt sich der Kniehebelarm 33 im wesentlichen rechtwinklig zur Achse F der Feder 17. Der erste feststehende, das Umlenkrad 19 tragende Arm 11 kann eine feste Länge aufweisen oder, wie im Beispiel gemäss den Figuren 2 und 3 dargestellt, als Teleskoparm ausgeführt sein, so dass dessen Länge L, d.h. der Abstand der Drehachse der Rolle 19 zur Drehachse A der Abtriebsrolle 9 und damit auch der Abstand zur Umlenkrolle 21 zwecks Anpassung an den Durchmesser D des Werkstücks 25 veränderbar ist.

Im folgenden wird die Funktionsweise der erfindungsgemässen Bandschleifmaschine 1 näher beschrieben. In der Leerlaufposition gemäss Figur 2 erstreckt sich das Trum 26 tangential vom Umlenkrad 21 zum Umlenkrad 19. Das Schleifband 23 wird in dieser Stellung von der Feder 17 zwischen den vier Umlenkrädern 9,19,21,29 gespannt gehalten. Senkt nun die Bedienungsperson, welche die Schleifmaschine 1 mit der einen Hand am Antriebsaggregat 3 und mit der andern am Haltegriff 15 festhält, das Schleifband 23 von oben auf das rohrförmige Werkstück 25, so wird das anfänglich geradlinig verlaufende Trum 26 um das Werkstück 25 herumgeführt (Umschlingungswinkel beta). Durch den bogenförmigen Verlauf des Schleifbandes 23 wird der Abstand zwischen den beiden Umlenkrädern 19 und 21 verkürzt. Die Verkürzung erfolgt durch das aktive Schwenken des Schwenkarms 13 mit der einen Hand der Bedienungsperson im Gegenuhrzeigersinn um die Drehachse des Umlenkrads 29. Das Umlenkrad 21 nähert sich folglich dem Umlenkrad 19 auf einer kreisbogenförmigen Bahn, die nur unwesentlich von einer Geraden abweicht. Mit zunehmendem Schwenkwinkel des Schwenkarms 13 vergrössert sich der Winkel zwischen der Achse der Feder 17 und dem Kniehebelarm 33. Dies führt zu einer kontinuierlichen Abnahme der Kraft der Feder 17 auf den Schwenkarm 13. Trotz der Umlenkung des Schleifbandes 23 um annähernd 180 Winkelgrade, bleibt die Zugkraft auf dem Schleifband 23 im wesentlichen unverändert und dadurch die Anpresskraft im gesamten Umschlingungsbereich beta annähernd gleich, und zwar unabhängig davon, ob der Durchmesser D des Werkstücks gross oder klein ist. Diese Unabhängigkeit wird dadurch ermöglicht, dass das Umlenkrad 19 am ersten feststehenden Arm 11 bezüglich dem Umlenkrad 21 einstellbar ist. Bei der Bearbeitung eines grösseren Durchmessers D ist der Abstand zwischen den Umlenkrädern 19,21 bereits im Leerlauf grösser, entsprechend ist der Grundabstand für die Bearbeitung eines kleineren Rohres (siehe Figur 3) bereits vor Beginn der Arbeit kleiner. Die Einstellung des Abstands erfolgt vor dem Beginn der Bearbeitung.

Die Anordnung des Handgriffs 15 am schwenkbaren Arm 13 und zudem am Ende des Auslegers 31 ermöglicht es, die Schwenkbewegung des Arms 13 nicht nur durch die Relativbewegung von Werkstück 25 zur Maschine 1 auszulösen, sondern aktiv durch das Schwenken des Arms 13 mit dem Ausleger 31 zu unterstützen.

## Patentansprüche

1. Bandschleifmaschine (1) zum Schleifen von Rohren (25), umfassend ein Antriebsaggregat (3) mit einer Abtriebsrolle (9) zum Antrieb eines endlos umzulaufen bestimmten Schleifbandes (23), zwei zur Antriebsrolle (9) beabstandet angeordnete Umlenkräder (19,21), von denen das eine am Ende eines federbelasteten um eine Drehachse (A) schwenkbaren Schwenkarms (13) und das andere am Ende eines ersten, mit dem Antriebsaggregat (3) fest verbundenen Armes (11) angeordnet ist und eine am Schwenkarm (13) angreifende Feder (17) zum Spannen des Schleifbandes (23) und Spreizen des Schwenkarmes (13), **dadurch gekennzeichnet, dass** am Schwenkarm (13) ein nach aussen ragender Ausleger (31) mit einem Handgriff (15) angeordnet ist, mit welchem der Schwenkarm (13) und das Umlenkrad (21) am Schwenkarm (13) gegen das Umlenkrad (19), das am Ende des mit dem Antriebsaggregat (3) verbundenen Arms (11) sitzt, heranführbar sind.

2. Bandschleifmaschine nach Anspruch 1, **dadurch gekennzeichnet, dass** die Feder (17) an einem mit dem schwenkbaren Arm (13) fest verbundenen Kniehebelarm (33) angreift, wobei der Kniehebelarm (33) vor dem Kontakt des Schleifbandes (23) mit dem Werkstück (25) rechtwinklig zur Federachse liegt, derart dass mit zunehmender Verschwenkung des Schwenkarms (13) und zunehmender Umschlingung des Werkstücks (25) durch das Schleifband (23) der Winkel zwischen dem Kniehebelarm (33) und der Federachse zunimmt und dadurch die Kraft der Feder (17) auf dem Schwenkarm (13) und die Spannkraft auf das Schleifband (23) abnimmt.

3. Bandschleifmaschine nach einem der Ansprüche 1 oder 2, **dadurch gekennzeichnet, dass** die Länge (L) des feststehenden ersten Armes (11) zum Ein- und Verstellen des Abstands der beiden Umlenkräder (19,21) in Richtung auf das am Abschwenkarm (13) befestigte Umlenkrad (21) verstellbar ist.

## Claims

1. Belt grinding machine (1) for the grinding of tubes (25), including a drive unit (3) with a driven roller (9) for the driving of a grinding belt (23), which is intended to circulate in an endless manner, two guide wheels (19, 21), which are disposed at a spacing from the driven roller (9), one of said guide wheels is disposed at the end of a spring-loaded pivotal arm (13), which is pivotable about an axis of rotation (A), and the other guide wheel is disposed at the end of a first arm (11), which is fixedly connected to the drive unit (3), and a spring (17), which engages the pivotal arm (13) to tension the grinding belt (23) and force apart the pivotal arm (13), **characterised in that** an outwardly projecting boom (31) is disposed on the pivotal arm (13) with a lifting handle (15), with which the pivotal arm (13) and the guide wheel (21) can be brought forward towards the guide wheel (19), which is supported at the end of the arm (11) connected to the drive unit (3).

2. Belt grinding machine according to claim 1, **characterised in that** the spring (17) engages a toggle arm (33), which is fixedly connected to the pivotable arm (13), wherein the toggle arm (33) lies at right angles to the spring axis before the grinding belt (23) contacts the workpiece (25), such that as the pivotal arm (13) pivots further and the workpiece (25) becomes increasingly wrapped around by the grinding belt (23), the angle between the toggle arm (33) and the spring axis increases and thereby the force of the spring (17) on the pivotal arm (13) and the tensional force onto the grinding belt is reduced.

3. Belt grinding machine according to one of claims 1 or 2, **characterised in that** the length (L) of the fixed first arm (11) is adjustable in the direction of the guide wheel (21), which is secured to the pivotal arm (13), for setting and adjusting the distance between the two guide wheels (19, 21).

## Revendications

1. Machine à meuler à bande (1) pour le meulage de tubes (25), comprenant un organe d'entraînement (3) avec un rouleau de sortie (9) pour entraîner une bande de meulage (23) destinée à circuler sans fin, deux roues de renvoi (19, 21) disposées à distance du rouleau d'entraînement (9), dont l'une est disposée à l'extrémité d'un bras pivotant (13) pouvant pivoter autour d'un axe de rotation (A) en étant sollicité par ressort et dont l'autre est disposée à l'extrémité d'un premier bras (11) fixement relié à l'organe d'entraînement (3), et un ressort (17) agissant sur le bras pivotant (13) pour tendre la bande de meulage (23) et écarter le bras pivotant (13), **caractérisée en ce qu'**une console (31) faisant saillie vers l'extérieur est disposée sur le bras pivotant (13), console qui est dotée d'une poignée (15) au moyen de laquelle le bras pivotant (13) et la roue de renvoi (21) sur le bras pivotant (13) peuvent être rapprochés de la roue de renvoi (19), qui est montée à l'extrémité du bras (11) relié à l'organe d'entraînement (3).

2. Machine à meuler à bande selon la revendication 1, **caractérisée en ce que** le ressort (17) agit sur un bras à genouillère (33) fixement assemblé au bras pivotant (13), le bras à genouillère (33) étant, avant le contact de la bande de meulage (23) avec la pièce travaillée (25), perpendiculaire à l'axe du ressort, de sorte qu'avec la progression du pivotement du bras pivotant (13) et la progression de l'enroulement de la bande de meulage (23) autour de la pièce travaillée (25), l'angle entre le bras à genouillère (33) et l'axe du ressort augmente, et par suite la force exercée par ressort (17) sur le bras pivotant (13) et l'effort de tension exercé sur la bande de meulage (23) diminuent.

3. Machine à meuler à bande selon la revendication 1 ou 2, **caractérisée en ce que** la longueur (L) du premier bras fixe (11) en direction de la roue de renvoi (21) fixée sur le bras (13) pouvant être abaissé par pivotement peut être modifiée afin de régler et modifier la distance entre les deux roues de renvoi (19, 21).
